# EUROPÄISCHE PATENTANMELDUNG

(11) **EP 3 848 527 A2**
(43) Veröffentlichungstag der Anmeldung: **14.07.2021**
(21) Anmeldenummer: 20209080.9
(22) Anmeldetag: 20.11.2020
(51) Int. Cl.: E04F 11/06

(54) **TREPPE**

(30) Priorität: 21.11.2019 DE 102019131484; 21.02.2020 EP 20158898
(71) Anmelder: raumvonwert GmbH, 60388 Frankfurt am Main (DE)
(72) Erfinder: Wagner, Lukas, 60316 Frankfurt am Main (DE); Amberg, Bastian, 60316 Frankfurt am Main (DE)
(74) Vertreter: Sattler de Sousa e Brito, Clara

(57) **Zusammenfassung**

Die Erfindung betrifft eine Treppe (1) mit einer ersten Wangenstruktur (2) und einer zweiten Wangenstruktur (3), wobei die Wangenstrukturen (2, 3) über Stufen (4) miteinander verbunden sind und jede Wangenstruktur (2, 3) bezüglich einer Längserstreckung der jeweiligen Wangenstruktur (2, 3) in Reihe zueinander angeordnete, paarweise miteinander verbundene Wangenelemente (5, 6, 7) aufweist. Um eine Treppe (1) mit variabel einstellbarer Steigung bereitzustellen, sind in Höhenrichtung der jeweiligen Wangenstruktur (2, 3) verlaufende, einander zugewandt angeordnete vertikale Verbindungsseiten (14, 17) von wenigstens einem Paar aus benachbart zueinander angeordneten Wangenelementen (5, 6, 7) der jeweiligen Wangenstruktur (2, 3) über wenigstens eine in Höhenrichtung der jeweiligen Wangenstruktur (2, 3) verlaufende Verbindung verstellbar miteinander verbunden.

## Beschreibung

### Technisches Gebiet

Die Erfindung betrifft eine Treppe mit einer ersten Wangenstruktur und einer zweiten Wangenstruktur, wobei die Wangenstrukturen über Stufen miteinander verbunden sind und jede Wangenstruktur bezüglich einer Längserstreckung der jeweiligen Wangenstruktur in Reihe zueinander angeordnete, paarweise miteinander verbundene Wangenelemente aufweist.

### Stand der Technik

Aus dem Stand der Technik sind festinstallierte Treppen und klappbare Treppen bekannt. Klappbare Treppen werden in der Regel in Bereichen eingesetzt, in denen die räumlichen Verhältnisse optimal genutzt werden sollen oder müssen. In solchen Bereichen würden festinstallierte Treppen den nutzbaren Raum unnötig reduzieren.

Klappbare Treppen können beispielsweise an Innen- oder Außenwänden von Wohn- oder Büroräumen, Hallen oder anderen Gebäuden Verwendung finden. Üblicherweise wird dabei eine Treppenwange an einer Wand befestigt. Die raumseitige weitere Treppenwange lässt sich dann in Richtung der Befestigungswand bewegen, wodurch die Treppe eingeklappt werden kann.

DE 44 16 426 A1 offenbart zum Beispiel eine Treppe, deren Stufen nach Art von Parallelogrammlenkern in Gelenken derart mit den Wangen verbunden sind, dass sich die Wangen in Parallellage zueinander klappen lassen. Eine derartige Treppe hat jedoch den Nachteil, dass die beiden Treppenwangen im eingeklappten Zustand nicht in einer Ebene liegen können. Vielmehr liegen sie parallel aneinander, wodurch die Treppe auch im eingeklappten Zustand noch immer um eine Dicke von mindestens zwei Wangenstrukturen von der Wand in den Raum ragt. Dies führt dazu, dass die Treppe selbst im eingeklappten Zustand den zur Verfügung stehenden Raum noch nicht optimal nutzbar macht. Zudem kann eine derart eingeklappte Treppe durch die Dicke, mit der sie von der Wand absteht, als störend empfunden werden.

Darüber hinaus hat die Parallelogrammführung der Gelenke der Treppe gemäß DE 44 16 426 A1 den Nachteil, dass die Richtung, in die sich die raumseitige Treppenwange klappen lässt, durch die Neigung der Treppe festgelegt wird. So ist in der Regel eine diagonale Klappbewegung vorgegeben (nämlich entlang der Treppenneigung), die im Normalfall dazu führt, dass die Gesamtlänge der Treppe im eingeklappten Zustand größer ist als im ausgeklappten Zustand. Neben dem durch diese Technik reduzierten Platzgewinn wird die raumseitige Treppenwange außerdem über einen der Treppenabsätze hinausbewegt - die raumseitige Treppenwange ragt in der Regel über den oberen Treppenabsatz hinaus. An den Treppenabsätzen dürfen sich daher keine Gegenstände oder Aufbauten befinden, da diese einem Einklappen der Treppe entgegenstehen könnten. So sind bereits Türen oder Treppengitter, die sich an einem der Treppenabsätze befinden könnten, mit einer Klapptreppe gemäß DE 44 16 426 A1 nur sehr eingeschränkt vereinbar.

Eine weitere klappbare Treppe ist aus WO 2017 / 024 349 A1 bekannt. Dort wird eine Treppe mit zwei Wangenstrukturen beschrieben, wobei Stufen der Treppe in Ausnehmungen in den Wangenstrukturen angeordnet und über Achsen mit den Wangenstrukturen schwenkbar verbunden sind. Dabei sind Aussparungen einer ersten Wangenstruktur senkrecht zu ersten Achsen in Aufstiegsrichtung und Ausnehmungen einer zweiten Wangenstruktur senkrecht zu zweiten Achsen in Abstiegsrichtung ausgebildet. Die in WO 2017 / 024 349 A1 beschriebene Treppe weist außerdem einen ebenfalls einklappbaren Handlauf auf. Eine derartige Treppe hat jedoch den Nachteil, dass das Ein- und Ausklappen einen hohen Kraftaufwand erfordert, was darauf zurückzuführen ist, dass keine Elemente vorgesehen sind, welche die Klappbewegung unterstützen könnten. Folglich lässt sich eine nach WO 2017 / 024 349 A1 gefertigte Treppe ab einer bestimmten Anzahl an Stufen aufgrund des dann vorhandenen Gewichts nicht mehr von einer einzelnen Person aus- bzw. einklappen.

DE 10 2018 004 463 A1 offenbart eine klappbare Treppe mit einer ersten Wangenstruktur und einer zweiten Wangenstruktur, wobei zwischen den Wangenstrukturen Stufen angeordnet sind, die über erste Achsen mit der ersten Wangenstruktur und über zweite Achsen mit der zweiten Wangenstruktur schwenkbar verbunden sind. Die Achsen sind in Ausnehmungen der Wangenstrukturen angeordnet, wobei die Ausnehmungen der ersten Wangenstruktur senkrecht zu den ersten Achsen in Aufstiegsrichtung ausgebildet sind und die Ausnehmungen der zweiten Wangenstruktur senkrecht zu den zweiten Achsen in Abstiegsrichtung ausgebildet sind.

### Offenbarung der Erfindung

Eine Aufgabe der Erfindung ist es, aus den Stand der Technik zu verbessern.

Diese Aufgabe wird durch Patentanspruch 1 gelöst. Vorteilhafte Ausgestaltungen sind in den abhängigen Patentansprüchen, der nachfolgenden Beschreibung und den Figuren wiedergegeben, wobei diese Ausgestaltungen jeweils für sich genommen oder in Kombination von wenigstens zwei dieser Ausgestaltungen miteinander eine vorteilhafte bzw. bevorzugte Weiterbildung der Erfindung darstellen können.

Eine erfindungsgemäße Treppe weist eine erste Wangenstruktur und eine zweite Wangenstruktur auf, wobei die Wangenstrukturen über Stufen miteinander verbunden sind und jede Wangenstruktur bezüglich einer Längserstreckung der jeweiligen Wangenstruktur in Reihe zueinander angeordnete, paarweise miteinander verbundene Wangenelemente aufweist und wobei in Höhenrichtung der jeweiligen Wangenstruktur verlaufende, einander zugewandt angeordnete vertikale Verbindungsseiten von wenigstens einem Paar aus benachbart zueinander angeordneten Wangenelementen der jeweiligen Wangenstruktur über wenigstens eine in Höhenrichtung der jeweiligen Wangenstruktur verlaufende Verbindung verstellbar miteinander verbunden sind.

Benachbart zueinander angeordnete Wangenelemente der jeweiligen Wangenstruktur können in Längsrichtung der jeweiligen Verbindung gegeneinander verschoben und in einer entsprechend höhenversetzten Anordnung relativ zueinander fixiert werden. Hierdurch lässt sich die Steigung der erfindungsgemäßen Treppe stufenlos und variabel einstellen, um die Treppe optimal an die jeweiligen örtlichen Gegebenheiten und Wünsche anpassen zu können. Vorzugsweise sind hierzu mehrere, insbesondere alle, Paare aus benachbart zueinander angeordneten Wangenelementen jeweils über wenigstens eine entsprechende Verbindung miteinander verbunden. Wird so eine Treppe mit variabel einstellbarer Steigung bereitgestellt, sind nur noch zwei Bauteilarten notwenig, um beliebige Steigungen abzubilden, indem die Wangenelemente entsprechend der gewünschten Steigung gegeneinander verstellt beispielsweise verschoben werden und dann an der der gewünschten Steigung entsprechenden Stelle fixiert werden. Eine bauliche Anpassung bzw. Unterscheidung der Elemente ist nicht notwendig. Falls gewünscht kann diese jedoch durchaus vorgenommen werden, indem sich beispielsweise das erste und letzte Wangenelement voneinander unterscheiden. Mittels der Wangenelemente lassen sich die Steigungen und Längen der Wangenstrukturen in Abhängigkeit der Umgebung der Treppe variieren.

Die einander zugewandten Verbindungsseiten von paarweise benachbart zueinander angeordneten Wangenelementen können eben oder bezüglich einer in Höhenrichtung der jeweiligen Wangenstruktur verlaufenden, gedachten Achse, insbesondere komplementär, gewölbt sein.

Die Wangenstrukturen können beide fest installiert sein. Dabei können die Stufen unbeweglich mit den Wangenelementen verbunden sein. Alternativ kann eine der Wangenstrukturen an einer Wand befestigt sein, etwa durch Anschrauben, Kleben, Stecken oder eine Kombination dieser Möglichkeiten, während die jeweils andere Wangenstruktur über die Stufen relativ zu der einen Wangenstruktur beweglich angeordnet sein kann, so dass die Treppe klappbar ist.

Die Wangenelemente von wenigstens einer Wangenstruktur können ein Geländer der Treppe bilden.

Ein weiterer Vorteil des modularen Aufbaus der Wangenstrukturen besteht darin, dass die Treppe im zerlegten Zustand, also bei nicht miteinander verbundenen Wangenelementen, einfacher zu transportieren ist, weil die ansonsten relativ langen Wangenstrukturen in kleinere und somit handlichere Bauteile zerlegt werden können.

Ein Wangenelement kann beispielsweise aus einem Rohr, beispielsweise aus Aluminium, Stahl, Kunststoff oder dergleichen, hergestellt werden. Das Rohr kann durch mechanische Bearbeitung, wie beispielsweise Fräsen, Lasern oder dergleichen, zur Schaffung eines Halbzeugs vorab bearbeitet werden. Aus dem Halbzeug kann durch ein Zusammenfügen mehrerer vorab abgetrennter Rohrabschnitte oder durch ein Falten oder Biegen des Halbzeugs das Wangenelement hergestellt werden. Die dabei entstehenden gefügten Abschnitte des Wangenelements können dann kraftschlüssig, beispielsweise durch Schrauben, Nieten oder dergleichen, und/oder stoffschlüssig, beispielsweise durch Löten, Schweißen, Kleben oder dergleichen, miteinander verbunden werden. Ein Wangenelement kann auch aus verschiedenen Bauteilen hergestellt sein, beispielsweise aus wenigstens einem Spritzgussbauteil und wenigstens einem Rohrbauteil.

Die Stufen der erfindungsgemäßen Treppe können beispielsweise als leichtgewichtigere Hohlprofile, insbesondere aus Aluminium, beispielsweise einem Aluminiumrohr, aus einem Kunststoff, aus einem Faserverbundwerkstoff oder dergleichen, mit eckiger, beispielsweise vierkantförmiger, oder abgerundeter Querschnittsfläche, hergestellt sein, was kostengünstig beispielsweise unter Verwendung eines Strangpressverfahrens möglich ist. Innerhalb einer hohlprofilförmig ausgebildeten Stufe können Kammern und/oder Waben und/oder Wände vorhanden sein, wodurch die Festigkeit der Stufe erhöht wird. Alternativ können die Stufen massiv ausgebildet bzw. aus einem Vollmaterial gebildet sein.

Die erfindungsgemäße Treppe kann teilweise oder vollständig aus einem Holz, einem Metall, beispielsweise Aluminium, einem Kunststoff, einem Verbundwerkstoff, beispielsweise Faserverbundwerkstoff, oder einem anderen Werkstoff hergestellt sein. Insbesondere sollten die Wangenstrukturen und die Stufen relativ starr und stabil bzw. aus einem belastbaren Material hergestellt sein.

Gemäß einer vorteilhaften Ausgestaltung ist die Verbindung formschlüssig und/oder kraftschlüssig. Nach einem Verschieben von paarweise benachbart zueinander angeordneten Wangenelementen in deren Höhenrichtung relativ zueinander in eine gewünschte Relativstellung können die beiden Wangenelemente über wenigstens einen Formschluss und/oder wenigstens einen Kraftschluss aneinander fixiert werden. Der Kraftschluss kann beispielsweise über eine Schraubverbindung mit oder ohne Nutenstein realisiert sein.

Gemäß einer weiteren vorteilhaften Ausgestaltung ist die Verbindung eine Nut-Feder-Verbindung oder eine Schwalbenschanzverbindung. Gemäß diesen beiden Ausführungsvarianten ist die Verbindung eine formschlüssige Verbindung. Bei einer Schwalbenschwanzverbindung können die paarweise benachbart zueinander angeordneten und über die Schwalbenschwanzverbindung miteinander verbundenen Wangenelemente der jeweiligen Wangenstruktur lediglich noch mit einem einzigen Freiheitsgrad relativ zueinander bewegt werden, nämlich in Längsrichtung der Schwalbenschwanzverbindung. Im Übrigen bilden die Wangenelemente über die Schwalbenschanzverbindung einen Bauteilverbund, ohne dass hierzu ein anderweitiges mechanisches Mittel erforderlich ist. Die Nut-Feder-Verbindung kann durch eine vollständig durchgehend an einer vertikalen Verbindungsseite des einen Wangenelements ausgebildete Nut und eine teilweise oder vollständig durchgehend an einer vertikalen Verbindungsseite des benachbarten anderen Wangenelements angeordnete Feder gebildet sein. Benachbart zueinander angeordnete Wangenelemente der jeweiligen Wangenstruktur können in Längsrichtung der Verbindung, insbesondere in Längsrichtung der Nut-Feder-Verbindung oder der Schwalbenschwanzverbindung bzw. in Längsrichtung der Nut und der Feder bzw. des Schwalbenschwanzes, gegeneinander verschoben und in einer entsprechend höhenversetzten Anordnung relativ zueinander fixiert werden.

Gemäß einer weiteren vorteilhaften Ausgestaltung weist die Verbindung wenigstens ein Langloch und/oder wenigstens ein Schlüsselloch auf. Das Langloch kann bei einer Holzvariante der Wangenelemente auch zusammen mit einem Schwalbenschwanz einer Schwalbenschanzverbindung eingesetzt werden und bietet im Vergleich zu einer Variante vollständig aus Holz den Vorteil einer stufenlosen Einstellbarkeit. In einen hinter dem Langloch bzw. Schlüsselloch liegenden Hohlraum des jeweiligen Wangenelements kann ein Nutenstein eingefügt sein, in den eine Schraube eingeschraubt werden kann, die sich an dem benachbart angeordneten Wangenelement abstützt, so dass durch ein Anziehen der Schraube eine kraftschlüssige Verbindung zwischen den beiden Wangenelementen herstellbar ist. Das Langloch bzw. das Schlüsselloch kann an einem Beschlag ausgebildet sein, der die vertikale Verbindungsseite eines Wangenelements bilden kann.

Gemäß einer weiteren vorteilhaften Ausgestaltung sind die über die Verbindung miteinander verbundenen Wangenelemente in einer bezüglich einer Längserstreckung der Verbindung gegebenen Relativstellung über wenigstens ein Arretiermittel aneinander arretiert, wobei die in der Relativstellung befindlichen Wangenelemente in Höhenrichtung der jeweiligen Wangenstruktur versetzt zueinander angeordnet sind. Mittels des Arretiermittels werden die benachbart zueinander angeordneten Wangenelemente aneinander fixiert, so dass sich die Wangenelemente nicht relativ zueinander bewegen können.

Gemäß einer weiteren vorteilhaften Ausgestaltung weist das Arretiermittel wenigstens eine Bohrung, die an einer vertikalen Verbindungsseite des einen Wangenelements ausgebildet ist, und wenigstens eine Schraube, die durch einen Abschnitt des anderen Wangenelements hindurchführbar und in die Bohrung einschraubbar ist, auf. Die Bohrung kann als Gewindebohrung ausgebildet sein. Alternativ kann die Bohrung derart auf die Schraube abgestimmt sein, dass die Schraube bei ihrem Einschrauben in die Bohrung ein Innengewinde an der Bohrung ausbildet. Das Arretiermittel kann auch zwei oder mehr, insbesondere fünf, bezüglich der Längserstreckung der vertikalen Verbindungsseite des jeweiligen Wangenelements in Reihe zueinander angeordnete Bohrungen aufweisen, in die die Schraube wahlweise einschraubbar ist. Alternativ kann die Bohrung von einem Nutzer oder Monteur der Treppe beim Aufbau der Treppe an dem jeweiligen Wangenelement ausgebildet werden, um die Treppe optimal und stufenlos an die jeweiligen Gegebenheiten anpassen zu können. Hierzu kann beispielsweise eine Schablone mitgeliefert werden, die ein exaktes Anbohren des jeweiligen Wangenelements ermöglicht.

Gemäß einer weiteren vorteilhaften Ausgestaltung ist an wenigstens einem Wangenelement wenigstens eine Durchbrechung ausgebildet. Hierdurch wird das Gewicht des Wangenelements reduziert. An dem Wangenelement können auch zwei oder mehr Durchbrechungen ausgebildet sein. Vorzugsweise sind an mehreren, insbesondere allen, Wangenelementen entsprechende Durchbrechungen ausgebildet, wodurch der Kraftaufwand beim Klappen der Treppe deutlich reduziert werden kann.

Gemäß einer weiteren vorteilhaften Ausgestaltung sind die Stufen über erste Achsen mit der ersten Wangenstruktur und über zweite Achsen mit der zweiten Wangenstruktur schwenkbar verbunden, wobei die an der jeweiligen Wangenstruktur jeweilig angeordneten Achsen quer zu den vertikalen Verbindungsseiten der Wangenelemente der jeweiligen Wangenstruktur verlaufen. Hierdurch ist die Treppe klappbar ausgebildet. Die Stufen können über die Achsen derart schwenkbar angeordnet sein, dass sie um einen Schwenkwinkel von mindestens 90° verschwenkbar sind, wodurch sich die Treppe von einem ausgeklappten Zustand in einen eingeklappten Zustand bewegen lässt. Die Treppe lässt sich durch diese Ausgestaltung im Wesentlich vertikal in Richtung einer Wand klappen, an der eine der Wandstrukturen seitlich befestigt ist. Bei diesem Hochklappen der Treppe verändert sich vorzugsweise nicht die Gesamtlänge der Treppe. Unter einem ausgeklappten Zustand ist dabei vorzugsweise ein Zustand zu verstehen, in dem die Stufen senkrecht bzw. vertikal zwischen den beiden Wangenstrukturen angeordnet sind. Eingeklappt ist die Treppe vorzugsweise dann, wenn der Befestigungswand zugeordnete Seitenflächen der beiden Wangenstrukturen und die Trittflächen der Stufen parallel zueinander und in einer im Wesentlichen zweidimensionalen Ebene angeordnet sind, wodurch optimale Platzersparnisse gewährleistet werden. Vorzugsweise ist die erfindungsgemäße Treppe leichtgewichtig hergestellt, um einen Kraftaufwand zum Klappen der Treppe zu verringern. Zudem ist die Treppe vorzugsweise derart hergestellt, dass die Stufen unter möglichst geringer Reibung relativ zu den Wangenstrukturen verschwenkbar sind. Es kann vorgesehen sein, dass die Achsen an den Wangenstrukturen horizontal angeordnet sind. Die Stufen können im eingeklappten Zustand der Treppe mit der ersten Wangenstruktur und der zweiten Wangenstruktur in einer gemeinsamen Ebene angeordnet sein.

Gemäß einer weiteren vorteilhaften Ausgestaltung ist wenigstens eine Achse durch die Schraube des jeweiligen Arretiermittels gebildet. Hierdurch wird der Aufbau der Treppe vereinfacht. Dabei kann ein Schaft der Schraube einen mittigen glatten Lagerabschnitt aufweisen, an dem die jeweilige Stufe gelagert ist. An einem distalen Endabschnitt des Schafts der Schraube ist ein Gewindeabschnitt ausgebildet, der in eine Bohrung an dem jeweiligen Wangenelement einschraubbar ist. An dem anderen Endabschnitt der Schraube kann ein vergrößerter Schraubenkopf angeordnet sein. Alternativ kann an dem anderen Endabschnitt der Schraube ein weiterer Gewindeabschnitt angeordnet sein, der in einen die Aussparung des jeweiligen Wangenelements bildenden Schenkel des Wangenelements einschraubbar ist, wenn dieses Wangenelement an einem weiteren Wangenelement, an dem die Bohrung des Arretiermittels ausgebildet ist, arretiert werden soll.

Gemäß einer weiteren vorteilhaften Ausgestaltung verläuft wenigstens eine Achse durch eine randseitig offene Aussparung des jeweiligen Wangenelements und ist an zwei die Aussparung bildenden Schenkeln des Wangenelements festgelegt, wobei ein Endabschnitt der über die Achse schwenkbar mit dem Wangenelement verbundenen Stufe in die Aussparung eingreift und die Aussparung senkrecht zu der Achse in Aufstiegsrichtung oder in Abstiegsrichtung der Treppe ausgebildet ist. Der vollständig eingeklappte Zustand der Treppe wird dabei durch die Aussparungen in den Wangenstrukturen ermöglicht, wobei ein wesentlicher Vorteil in der Tatsache besteht, dass die Aussparungen der an der Befestigungswand befestigbaren ersten Wangenstruktur senkrecht zu den ersten Achsen in Abstiegsrichtung und die Aussparungen der zweiten Wangenstruktur senkrecht zu den zweiten Achsen in Aufstiegsrichtung ausgebildet sind. Durch diese Gegenläufigkeit der Wangenstrukturen wird ein horizontaler Klappvorgang ermöglicht.

Es kann vorgesehen sein, dass die Aussparungen die Stufen im eingeklappten Zustand der Treppe wenigstens teilweise aufnehmen, so dass die Stufen im eingeklappten Zustand der Treppe mit der ersten Wangenstruktur und der zweiten Wangenstruktur in einer gemeinsamen Ebene angeordnet sind. Dabei können die Aussparungen derart ausgestaltet sein, dass sie die Endabschnitte der Stufen nahezu formschlüssig umfassen. Durch diese Ausgestaltung können die Stufen beim Einklappen problemlos in die Aussparungen eingeführt werden. Erst durch die Aussparungen wird also ein vollständiges Einklappen der Treppe ermöglicht. Die zweite Wangenstruktur kann somit in dieselbe Ebene wie die an der Befestigungswand befestigte erste Wangenstruktur gebracht werden, weil die Stufen in den dafür vorgesehenen Aussparungen untergebracht werden können. Darüber hinaus erstreckt sich die eingeklappte Treppe entweder um die Dicke von nur einer Wangenstruktur oder um die Dicke der Stufen von der Befestigungswand in den Raum hinein, je nachdem, welches Bauteil dicker ausgebildet ist. In jedem Fall kann durch diese Ausgestaltung der Treppe vermieden werden, dass die beiden Wangenstrukturen im eingeklappten Zustand der Treppe parallel aneinander anliegen müssen, wodurch sich die Treppe entsprechend mindestens um die Dicke beider Wangenstrukturen in den Raum hinein erstrecken würde.

Es kann auch vorgesehen sein, dass wangenseitige Lagerbereiche der Stufen schmaler sind als Trittbereiche der Stufen, wobei Übergangsbereiche zwischen den Lagerbereichen und den Trittbereichen kugelförmige Aussparungen aufweisen können. Durch ihre schmaler ausgestalteten Lagerbereiche lassen sich die Stufen formschlüssig in die Aussparungen der Wangenstrukturen einbringen. Dabei ermöglichen die kugelförmigen Aussparungen der Übergangsbereiche zwischen den Lagerbereichen und den Trittbereichen der Stufen eine bündige Aufnahme der Stufen in den Wangenelementen in eingeklapptem Zustand der Treppe. Bei den kugelförmigen Aussparrungen der Übergangsbereiche kann es sich im Wesentlichen um konvexe Ausfräsungen der Übergangsbereiche handeln. Ohne die kugelförmigen Aussparungen der Übergangsbereiche wäre ein großes Spiel zwischen Stufen und Wangenstrukturen nötig, um die Ein- und Ausschwenkbarkeit bzw. Klappbarkeit der Treppe zu ermöglichen. Dieses große Spiel würde wiederum im eingeklappten Zustand der Treppe eine sichtbare Lücke zwischen den Stufenenden und den Wangenelementen zur Folge haben. Durch die kugelförmigen Aussparungen der Übergangsbereiche lässt sich die Treppe also möglichst ästhetisch ausgestalten, weil die Aufnahme der Stufen durch die Wangenelemente im Wesentlichen formschlüssig erfolgen kann.

Gemäß einer weiteren vorteilhaften Ausgestaltung sind die Stufen über erste Biegescharniere mit der ersten Wangenstruktur und über zweite Biegescharniere mit der zweiten Wangenstruktur schwenkbar verbunden, wobei durch die Biegescharniere realisierte, gedachte Schwenkachsen quer zu den vertikalen Verbindungsseiten der Wangenelemente der jeweiligen Wangenstruktur verlaufen. Hierdurch ist die Treppe klappbar ausgebildet. Diese Ausgestaltung kann alternativ zu den oben genannten Ausgestaltungen mit den physisch vorhandenen Achsen gegeben sein. Das jeweilige Biegescharnier kann dabei als Drehpunkt, als Feder und/oder als Lager dienen, wodurch der Aufbau und die Montage der Treppe stark vereinfacht werden. Das jeweilige Biegescharnier kann durch wenigstens eine Materialreduktion oder Materialweglassung bzw. Materialaussparung an bestimmten Stellen des ansonsten starren Materials des Biegescharniers realisiert und hierdurch biegsam sein, um die jeweilige gedachte Schwenkachse realisieren zu können. Das jeweilige Biegescharnier kann teilweise oder vollständig beispielsweise aus einem Kunststoff, aus einem Metall, aus einem Holz oder einem ähnlichen Werkstoff hergestellt sein. Bei einem Biegen des Biegescharniers, wodurch die jeweilige Stufe in eine Stellung senkrecht zu dem mit der Stufe über das Biegescharnier verbundenen Wangenelement gebracht wird, wird das Biegescharnier elastisch verformt bzw. gespannt, wodurch das Biegescharnier eine Rückstellkraft erzeugt, die eine Einklappbewegung der Treppe unterstützt, so dass das Biegescharnier wie eine eingebaute Feder wirkt. Des Weiteren sichert das Biegescharnier die Lage der Stufe und die auszuklappende Wangenstruktur im Raum.

Gemäß einer weiteren vorteilhaften Ausgestaltung sind die Wangenelemente von wenigstens einer Wangenstruktur gleich ausgebildet. Insbesondere können die Wangenelemente von derjenigen Wangenstruktur gleich ausgebildet sein, die ein Geländer der Treppe bildet. Die andere Wangenstruktur kann zumindest ein abweichend ausgebildetes unteres Wangenendelement und ansonsten gleich ausgebildete Wangenelemente aufweisen. Das untere Wangenendelement kann einen Wangenstrukturfuß bilden, so dass diese Wangenstruktur im ausgeklappten Zustand der Treppe stabil stehen kann.

Gemäß einer weiteren vorteilhaften Ausgestaltung ist die Treppe zumindest teilweise aus einem Holz und/oder aus einem Metall, insbesondere aus Aluminium und/oder aus einem Kunststoff und/oder aus einem Verbundwerkstoff hergestellt. Dies bedeutet, dass die Treppe teilweise oder vollständig aus einem Holz und/oder aus einem Metall, insbesondere aus Aluminium und/oder aus einem Kunststoff und/oder aus einem Verbundwerkstoff gebildet ist bzw. besteht.

Mit der Erfindung wird zudem eine Treppe mit einer ersten Wangenstruktur und einer zweiten Wangenstruktur vorgeschlagen, wobei die Wangenstrukturen über Stufen miteinander verbunden sind und die Stufen über erste Biegescharniere mit der ersten Wangenstruktur und über zweite Biegescharniere mit der zweiten Wangenstruktur schwenkbar verbunden sind.

Die Treppe ist klappbar ausgebildet. Das jeweilige Biegescharnier dabei dient als Drehpunkt, als Feder und/oder als Lager, wodurch der Aufbau und die Montage der Treppe stark vereinfacht werden. Das jeweilige Biegescharnier kann teilweise oder vollständig beispielsweise aus einem Kunststoff, aus einem Metall, aus einem Holz oder einem ähnlichen Werkstoff hergestellt sein. Bei einem Biegen des jeweiligen Biegescharniers, wodurch die jeweilige Stufe in eine Stellung senkrecht zu der mit der Stufe über das Biegescharnier verbundenen Wangenstruktur gebracht wird, wird das Biegescharnier elastisch verformt bzw. gespannt, wodurch das Biegescharnier eine Rückstellkraft erzeugt, die eine Einklappbewegung der Treppe unterstützt, so dass das Biegescharnier wie eine eingebaute Feder wirkt. Des Weiteren sichert das Biegescharnier die Lage der Stufe und die auszuklappende Wangenstruktur im Raum. Zudem ist bei der erfindungsgemäßen Treppe eine reversible Lageänderung der Treppe bzw. der diese bildenden Stufen-/Wangenkombination im Raum mit federnder Charakteristik möglich, um das Einklappen der Treppe zu erleichtern.

Gemäß einer vorteilhaften Ausgestaltung ist das jeweilige Biegescharnier monolithisch mit der jeweilige Stufe und/oder mit der jeweiligen Wangenstruktur verbunden. Das jeweilige Biegescharnier ermöglicht es somit, die Treppe ohne zusätzliche Bauteile, wie beispielsweise Beschläge oder Drehstäbe, in nur einer Materialität fertigen zu können. Es ist kein Verbindungselement mehr nötig, um Wangenstrukturen und Stufen miteinander zu verbinden.

Gemäß einer weiteren vorteilhaften Ausgestaltung ist das jeweilige Biegescharnier durch wenigstens eine Materialreduzierung oder wenigstens eine Materialaussparung an einem die jeweilige Stufe mit der jeweiligen Wangenstruktur verbindenden Übergangsabschnitt gebildet. An dem Übergangsabschnitt, der aus dem ansonsten starren Material der jeweiligen Stufe bzw. der jeweiligen Wangenstruktur gebildet ist, können auch mehrere Materialreduzierungen und/oder Materialaussparungen ausgebildet sein, um die Eigenschaften des Biegescharniers an die jeweiligen Anforderungen anpassen zu können. Gemäß einer weiteren vorteilhaften Ausgestaltung ist die Treppe gemäß einer der oben genannten Ausgestaltungen oder einer Kombination von wenigstens zwei dieser Ausgestaltungen miteinander ausgebildet. Hiermit sind die oben mit Bezug auf die jeweilige Ausgestaltung genannten Vorteile entsprechend verbunden.

Im Folgenden wird die Erfindung unter Bezugnahme auf die beigefügten Figuren anhand bevorzugter Ausführungsformen beispielhaft erläutert, wobei die nachfolgend erläuterten Merkmale sowohl jeweils für sich genommen als auch in Kombination von wenigstens zwei dieser Merkmale miteinander eine vorteilhafte bzw. bevorzugte Weiterbildung der Erfindung darstellen können.

### Kurze Beschreibung der Figuren

Es zeigen
- Fig. 1: eine schematische und perspektivische Darstellung eines Ausführungsbeispiels für eine erfindungsgemäße Treppe im ausgeklappten Zustand,
- Fig. 2: eine schematische und perspektivische Darstellung der in Fig. 1 gezeigten Treppe in einem Übergangszustand,
- Fig. 3: eine schematische und perspektivische Darstellung der in Fig. 1 gezeigten Treppe in einem eingeklappten Zustand,
- Fig. 4: eine schematische und perspektivische Darstellung der in Fig. 1 gezeigten Treppe mit einem steileren Aufbau in einem ausgeklappten Zustand,
- Fig. 5: eine schematische und perspektivische Darstellung der in Fig. 4 gezeigten Treppe in einem Übergangszustand,
- Fig. 6: eine schematische und perspektivische Darstellung der in Fig. 4 gezeigten Treppe in einem eingeklappten Zustand,
- Fig. 7: eine schematische und perspektivische Darstellung eines Wangenelements der in den Fign. 1 bis 6 gezeigten Treppe,
- Fig. 8: eine weitere schematische und perspektivische Darstellung des in Fig. 7 gezeigten Wangenelements,
- Fig. 9: eine schematische und perspektivische Darstellung einer Stufe der in den Fign. 1 bis 6 gezeigten Treppe,
- Fig. 10: eine schematische Schnittdarstellung von zwei miteinander verbundenen Wangenelementen der in den Fign. 1 bis 3 gezeigten Treppe,
- Fig. 11: eine schematische und perspektivische Darstellung eines Ausführungsbeispiels für eine Schraube eines Arretiermittels der in den Fign. 1 bis 6 gezeigten Treppe,
- Fig. 12: eine schematische und perspektivische Darstellung eines weiteren Ausführungsbeispiels für eine Schraube eines Arretiermittels der in den Fign. 1 bis 6 gezeigten Treppe,
- Fig. 13: eine schematische und perspektivische Darstellung eines Abschnitts eines weiteren Ausführungsbeispiels für eine erfindungsgemäße Treppe im eingeklappten Zustand,
- Fign. 14A-E: schematische und perspektivische Darstellungen eines in Fig. 13 gezeigten Wangenelements in fünf verschiedenen Herstellungszuständen,
- Fig. 15: eine schematische Darstellung eines Details der in Fig. 13 gezeigten Treppe,
- Fig. 16: eine schematische Darstellung eines Abschnitts eines weiteren Ausführungsbeispiels für eine erfindungsgemäße Treppe im eingeklappten Zustand und
- Fig. 17: eine schematische und perspektivische Darstellung der in Fig. 16 gezeigten Treppe im ausgeklappten Zustand.

### Ausführliche Beschreibung der Figuren

In den Figuren sind gleiche bzw. funktionsgleiche Bauteile mit denselben Bezugszeichen versehen. Eine wiederholte Beschreibung solcher Bauteile kann in der nachfolgenden Beschreibung der Figuren weggelassen sein.

Fig. 1 zeigt eine schematische und perspektivische Darstellung eines Ausführungsbeispiels für eine erfindungsgemäße Treppe 1 im ausgeklappten Zustand. Eine solche Treppe 1 eignet sich vor allem zum Einsatz in Bereichen, in denen die vorhandenen räumlichen Verhältnisse optimal genutzt werden müssen. So kann die Treppe 1 bei Nichtbenutzung ohne großen Aufwand aus dem in Fig. 1 gezeigten ausgeklappten Zustand in den in Fig. 3 gezeigten eingeklappten Zustand 12 überführt werden. Auf diese Weise ergibt sich anderweitig nutzbarer Platz.

Die Treppe 1 weist eine erste Wangenstruktur 2 auf, die an einer nicht gezeigten Befestigungswand eines Gebäudes befestigbar ist. Zudem weist die Treppe 1 eine zweite Wangenstruktur 3 auf. Die Wangenstrukturen 2 und 3 sind über Stufen 4 miteinander verbunden. Die erste Wangenstruktur 2 weist bezüglich ihrer Längserstreckung in Reihe zueinander angeordnete, paarweise miteinander verbundene Wangenelemente 5, 6 und 7 auf, wobei die Wangenelemente 5 gleich ausgebildet sind, wohingegen die Wangenelemente 6 und 7 abweichend ausgebildet sind und einen Fuß der Treppe 1 bilden. Die zweite Wangenstruktur 3 weist bezüglich ihrer Längserstreckung in Reihe zueinander angeordnete, paarweise miteinander verbundene Wangenelemente 5 auf, wobei die Wangenelemente 5 gleich ausgebildet sind. An den Wangenelementen 5 und 6 ist jeweils eine Durchbrechung 8 ausgebildet.

In Höhenrichtung der jeweiligen Wangenstruktur 2 bzw. 3 verlaufende, einander zugewandt angeordnete vertikale Verbindungsseiten von jedem Paar aus benachbart zueinander angeordneten Wangenelementen 5, 6 und 7 der jeweiligen Wangenstruktur 2 bzw. 3 sind über eine in Höhenrichtung der jeweiligen Wangenstruktur 2 bzw. 3 verlaufende, in den Fign. 7 und 8 gezeigte Nut-Feder-Verbindung miteinander verbunden. Dabei ist jede Nut-Feder-Verbindung eine Schwalbenschanzverbindung.

Die jeweilig über die jeweilige Nut-Feder-Verbindung miteinander verbundenen Wangenelemente 5, 6 und 7 sind in einer bezüglich einer Längserstreckung der jeweiligen Nut-Feder-Verbindung gegebenen Relativstellung über wenigstens ein in den Fign. 7, 10, 11 und 12 gezeigtes Arretiermittel aneinander arretiert. Die in der Relativstellung befindlichen Wangenelemente 5, 6 und 7 sind in Höhenrichtung der jeweiligen Wangenstruktur 2 bzw. 3 versetzt zueinander angeordnet.

Das jeweilige Arretiermittel weist fünf in den Fign. 7 und 10 gezeigte Bohrungen auf, die an einer vertikalen Verbindungsseite des jeweiligen Wangenelements 5 und 6 ausgebildet. Zudem weist jedes Arretiermittel eine in Fig. 11 bzw. 12 gezeigte Schraube auf, die durch einen Abschnitt des jeweiligen Wangenelements 5, 6 und 7 hindurchführbar und in die jeweilige Bohrung einschraubbar ist.

Die Stufen 4 sind über erste Achsen 9 mit der ersten Wangenstruktur 2 und über zweite Achsen 10 mit der zweiten Wangenstruktur 3 schwenkbar verbunden. Die an der jeweiligen Wangenstruktur 2 bzw. 3 jeweilig angeordneten Achsen 9 bzw. 10 verlaufen quer zu den vertikalen Verbindungsseiten der Wangenelemente 5, 6 und 7 der jeweiligen Wangenstruktur 2 bzw. 3. Jede Achse 9 bzw. 10 ist durch die in Fig. 11 bzw. 12 gezeigte Schraube des jeweiligen Arretiermittels gebildet.

Jede Achse 9 bzw. 10 verläuft durch eine randseitig offene Aussparung 11 des jeweiligen Wangenelements 5, 6 bzw. 7 und ist an zwei die Aussparung 11 bildenden Schenkeln 12 und 13 des Wangenelements 5, 6 bzw. 7 festgelegt. Ein Lagerbereich der jeweilig über die jeweilige Achse 9 bzw. 10 schwenkbar mit dem jeweiligen Wangenelement 5, 6 bzw. 7 verbundenen Stufe 4 greift in die jeweilige Aussparung 11 ein. Die jeweilige Aussparung 11 der ersten Wangenstruktur 2 ist senkrecht zu der jeweiligen Achse 9 in Abstiegsrichtung der Treppe 1 ausgebildet. Die jeweilige Aussparung 11 der zweiten Wangenstruktur 3 ist senkrecht zu der jeweiligen Achse 10 in Aufstiegsrichtung der Treppe 1 ausgebildet. Hierbei sind die Wangenstrukturen 2 und 3 gewissermaßen gegenläufig angeordnet. Die Aussparungen 11 sorgen dafür, dass sich die Stufen 4 im vollständig eingeklappten Zustand der Treppe zusammen mit den Wangenstrukturen 2 und 3 in einer gemeinsamen Ebene anordnen lassen. Die zweite Wangenstruktur 3 bildet ein Treppengeländer der Treppe 1. Dieses Treppengeländer vereinfacht das Greifen der zweiten Wangenstruktur 3 und sorgt somit für eine erleichterte Bedienung der klappbaren Treppe 1.

Fig. 2 zeigt eine schematische und perspektivische Darstellung der in Fig. 1 gezeigten Treppe 1 in einem Übergangszustand. Der Übergangszustand geht dadurch aus dem in Fig. 1 gezeigten ausgeklappten Zustand hervor, dass die zweite Wangenstruktur 3 angehoben und um die Achsen 9 und 10 relativ zu der ersten Wangenstruktur 2 verschwenkt worden ist. Aufgrund der horizontalen Ausrichtung der Achsen 9 und 10 wird hierbei die zweite Wangenstruktur 3 in vertikaler Richtung zur nicht gezeigten Befestigungswand hochgeklappt. Die Treppe 1 lässt sich folglich einklappen, ohne dass dabei ihre Gesamtlänge verändert wird. Dies ermöglicht die Nutzung der Treppe 1 in Bereichen, in denen zum Beispiel Treppenabsätze zusätzliche Aufbauten, wie etwa Türen oder dergleichen, vorhanden sind.

Fig. 3 zeigt eine schematische und perspektivische Darstellung der in Fig. 1 gezeigten Treppe 1 in einem eingeklappten Zustand. Dieser eingeklappte Zustand geht dadurch aus dem in Fig. 2 gezeigten Übergangszustand hervor, dass die zweite Wangenstruktur weiter in Richtung der nicht gezeigten Befestigungswand verschwenkt worden ist, bis sich die Wandstrukturen 2 und 3 und die Stufen 4 in einer gemeinsamen Ebene befinden, wie es in Fig. 3 gezeigt ist.

Fig. 4 zeigt eine schematische und perspektivische Darstellung der in Fig. 1 gezeigten Treppe 1 mit einem steileren Aufbau in einem ausgeklappten Zustand. Zur Schaffung des steileren Aufbaus sind die Wangenelemente 5, 6 und 7 in Höhenrichtung der jeweiligen Wangenstruktur 2 bzw. 3 stärker versetzt zueinander angeordnet und in diesen Relativstellungen mittels der in den Fign. 7, 10, 11 und 12 gezeigten Arretiermittel paarweise aneinander arretiert.

Fig. 5 zeigt eine schematische und perspektivische Darstellung der in Fig. 4 gezeigten Treppe 1 in einem Übergangszustand. Der Übergangszustand geht dadurch aus dem in Fig. 4 gezeigten ausgeklappten Zustand hervor, dass die zweite Wangenstruktur 3 angehoben und um die Achsen 9 und 10 relativ zu der ersten Wangenstruktur 2 verschwenkt worden ist.

Fig. 6 zeigt eine schematische und perspektivische Darstellung der in Fig. 4 gezeigten Treppe 1 in einem eingeklappten Zustand. Dieser eingeklappte Zustand geht dadurch aus dem in Fig. 5 gezeigten Übergangszustand hervor, dass die zweite Wangenstruktur weiter in Richtung der nicht gezeigten Befestigungswand verschwenkt worden ist.

Fig. 7 zeigt eine schematische und perspektivische Darstellung eines Wangenelements 5 der in den Fign. 1 bis 6 gezeigten Treppe. Es ist eine vertikale Verbindungsseite 14 des Wangenelements 5 gezeigt, an der in Längsrichtung und mittig eine durchgehend verlaufende Nut 15 ausgebildet ist. Zudem sind an der vertikalen Verbindungsseite 14 fünf bezüglich der Längserstreckung der vertikalen Verbindungsseite 14 in Reihe zueinander angeordnete Bohrungen 16 ausgebildet, die einen Teil des jeweiligen ansonsten nicht gezeigten Arretiermittels bilden. An der gegenüberliegenden vertikalen Verbindungsseite 17 des Wangenelements 5 ist in Längsrichtung und mittig eine sich über einen Teil der vertikalen Verbindungsseite 17 erstreckende Feder 18 ausgebildet. Die Nut 15 und die Feder 18 dienen zum Ausbilden einer Nut-Feder-Verbindung in Form einer Schwalbenschwanzverbindung zwischen Wangenelementen 5 und zwischen den beiden abweichend ausgebildeten, in den Fign. 1 bis 6 gezeigten Wangenelementen und dem daran angrenzenden Wangenelement 5. An den Schenkeln 12 und 13 ist jeweils eine Bohrung 19 bzw. 20 ausgebildet, durch die eine in Fig. 11 bzw. 12 gezeigte Schraube hindurchführbar ist.

Fig. 8 zeigt eine weitere schematische und perspektivische Darstellung des in Fig. 7 gezeigten Wangenelements 5. Es ist die schwalbenschwanzförmige Ausgestaltung der Feder 18 zu erkennen.

Fig. 9 zeigt eine schematische und perspektivische Darstellung einer Stufe 4 der in den Fign. 1 bis 6 gezeigten Treppe. Die Stufe 4 weist einen mittigen Trittbereich 21 und endseitige Lagerbereiche 22 auf, die gegenüber dem Trittbereich 21 reduziert sind. Jeder Lagerbereich 22 weist eine Durchgangsbohrung 23 auf, durch die eine in Fig. 11 bzw. 12 gezeigte Schraube hindurchführbar ist, um die Stufe 4 schwenkbar an einer in Fig. 9 nicht gezeigten Wangenstruktur zu lagern.

Fig. 10 zeigt eine schematische Schnittdarstellung von zwei miteinander verbundenen Wangenelementen 5 der in den Fign. 1 bis 3 gezeigten Treppe 1. Es sind die fünf Bohrungen 16 an jedem Wangenelement 5 zu sehen, wobei die Bohrungen 19 und 20 fluchtend zu einer der Bohrungen 16 angeordnet sind, so dass eine in Fig. 11 bzw. 12 gezeigte Schraube durch die Bohrungen 19 und 20 hindurch in die Bohrung 16 einschraubbar ist, um die Wangenelemente 5 in der gezeigten Relativstellung aneinander arretieren zu können. Auch die Durchgangsbohrung 23 an dem in die jeweilige Aussparung 11 eingreifenden Lagerbereich 22 der jeweiligen Stufe 4 ist fluchtend zu den Bohrungen 19, 20 und 16 angeordnet.

Fig. 11 zeigt eine schematische und perspektivische Darstellung eines Ausführungsbeispiels für eine Schraube 24 eines nicht gezeigtes Arretiermittels der in den Fign. 1 bis 6 gezeigten Treppe. Die Schraube 24 weist einen Schraubenkopf 25 und einen daran angeordneten Schaft 26 auf, der einen an den Schraubenkopf 25 angrenzenden Lagerabschnitt 27 mit glatter Oberfläche und einen sich daran anschließenden Gewindeabschnitt 28 aufweist. Der Gewindeabschnitt 28 kann in eine in Fig. 11 nicht gezeigte Bohrung an einer vertikalen Verbindungsseite eines Wangenelements eingeschraubt werden. An dem Lagerabschnitt 27 ist eine in Fig. 11 nicht gezeigte Stufe schwenkbar lagerbar.

Fig. 12 zeigt eine schematische und perspektivische Darstellung eines weiteren Ausführungsbeispiels für eine Schraube 29 eines nicht gezeigten Arretiermittels der in den Fign. 1 bis 6 gezeigten Treppe. Die Schraube 29 weist mittig einen Lagerabschnitt 30 mit glatter Oberfläche und endseitige Gewindeabschnitte 31 und 32 auf. Der Gewindeabschnitt 31 kann in eine in Fig. 12 nicht gezeigte Bohrung an einer vertikalen Verbindungsseite eines Wangenelements eingeschraubt werden. An dem Lagerabschnitt 30 ist eine in Fig. 12 nicht gezeigte Stufe schwenkbar lagerbar. Der Gewindeabschnitt 32 kann in eine in Fig. 12 nicht gezeigte Bohrung an einem Schenkel eines Wangenelements eingeschraubt werden. Hierzu ist an der Schraube 29 endseitig eine Mitnehmerkontur 33 ausgebildet, in die ein Werkzeug einführbar ist.

Fig. 13 zeigt eine schematische und perspektivische Darstellung eines Abschnitts eines weiteren Ausführungsbeispiels für eine erfindungsgemäße Treppe 34 im eingeklappten Zustand.

Im Unterschied zu dem in Fig. 6 gezeigten Ausführungsbeispiel sind die höhenversetzt zueinander angeordneten Wangenelemente 35 der Wangenstruktur 64 aus einem Metallrohr hergestellt, wie es in den Fign 14A bis 14E gezeigt ist. Zudem sind die Stufen 36 als Hohlprofile mit nicht gezeigter innerer Verstärkungsstruktur hergestellt.

An der dem Betrachter von Fig. 13 zugewandten vertikalen Verbindungsseite 37 des jeweiligen Wangenelemente 35 sind zwei gleich ausgebildete Schlüssellöcher 38 in Höhenrichtung des Wangenelements 35 in Reihe zueinander und beabstandet voneinander angeordnet. Durch die Schlüssellöcher 38 ist der nicht gezeigte Hohlraum innerhalb des jeweiligen Wangenelements 35 zugänglich. Durch den oberen erweiterten Endabschnitt des unteren Schlüssellochs 38 kann ein in Fig. 15 gezeigter Nutenstein an dem einen Wangenelement 35 in den Hohlraum innerhalb des dazu benachbarten Wangenelements 35 eingeführt werden, in den eine sich an dem einen Wangenelement 35 abstützende Schraube 41 eingeschraubt ist, um die Wangenelemente 35 paarweise kraftschlüssig aneinander fixieren zu können. Durch den oberen erweiterten Endabschnitt des oberen Schlüssellochs 38 kann ein nicht gezeigter pilzförmig ausgebildeter Zapfen, der an der dem Betrachter von Fig. 13 abgewandten vertikalen Verbindungsseite 39 des einen Wangenelements 35 angeordnet und über eine Schraube 40 an diesem Wangenelement 35 befestigt ist, in den Hohlraum innerhalb des benachbart angeordneten Wangenelements 35 eingeführt werden. Anschließend kann der Zapfen durch eine Relativbewegung zwischen den benachbart zueinander angeordneten Wangenelementen 35 in den unteren engeren Abschnitt des oberen Schlüssellochs 38 bewegt werden, so dass die beiden benachbart zueinander angeordneten Wangenelemente 35 zusätzlich über eine Zapfenverbindung aneinander gesichert sind.

Fig. 14A-D zeigen schematische und perspektivische Darstellungen eines in Fig. 13 gezeigten Wangenelements 35 in vier verschiedenen Herstellungszuständen. Das Wangenelement 35 weist einen kurzen Schenkel 42, einen langen Schenkel 45, an dem die Schlüssellöcher 38 angeordnet sind, und einen die beiden Schenkel 42 und 45 miteinander verbindenden Steg 44 auf.

Fig. 14A zeigt eine schematische und perspektivische Darstellung eines Ausgangszustands des Wangenelements 35, der durch eine mechanische Bearbeitung eines Metallrohrs hergestellt worden ist. Fig. 14B zeigt eine weitere schematische und perspektivische Darstellung des Ausgangszustands des Wangenelements 35, wobei das Wangenelement 35 in einer um 90° relativ zu der in Fig. 14A gezeigten Stellung gedrehten Stellung gezeigt ist.

Fig. 14C zeigt eine schematische und perspektivische Darstellung eines ersten Zwischenzustands des Wangenelements 35, wobei der erste Zwischenzustand dadurch aus dem Ausgangszustand hervorgeht, dass der kurze Schenkel 42 des Wangenelements 35 unter plastischer Verformung eines Abschnitts 43 des Wangenelements 35 relativ zu einem Steg 44 des Wangenelements 35 verschwenkt worden ist. Fig. 14D zeigt eine schematische und perspektivische Darstellung eines zweiten Zwischenzustands des Wangenelements 35, wobei der zweite Zwischenzustand dadurch aus dem ersten Zwischenzustand hervorgeht, dass der lange Schenkel 45 des Wangenelements 35 unter plastischer Verformung eines Abschnitts 46 des Wangenelements 35 relativ zu einem Steg 43 des Wangenelements 35 verschwenkt worden ist. Fig. 14E zeigt eine schematische und perspektivische Darstellung eines Fertigzustands des Wangenelements 35, wobei der Fertigzustand dadurch aus dem zweiten Zwischenzustand hervorgeht, dass zwischen den Schenkeln 42 und 45 eine diese miteinander verbindende Strebe 47 angeordnet ist. Alle durch diese Herstellung des Wangenelements 35 gefügten Abschnitte des Wangenelements 35 können kraftschlüssig, beispielsweise durch Schrauben, Nieten oder dergleichen, und/oder stoffschlüssig, beispielsweise durch Löten, Schweißen, Kleben oder dergleichen, miteinander verbunden werden.

Fig. 15 zeigt eine schematische Darstellung eines Details der in Fig. 13 gezeigten Treppe 34 im eingeklappten Zustand. Die Wangenelemente 35 und die Stufen 36 sind transparent dargestellt.

In die oberen Endabschnitte der Schenkel 42 und 45 des Wangenelements 35 sind Stopfen 48 eingesteckt, die jeweils als Lagerblock für die durch sie hindurchgeführte Schraube 41 dienen. Die Stopfen 48 können beispielsweise aus einem Kunststoff hergestellt sein und weisen jeweils eine Durchgangsbohrung 53 auf, durch die die jeweilige Schraube 41 hindurchgeführt ist.

Auf den freien Endabschnitt der Schraube 41 ist der Nutenstein 49 aufgeschraubt, der, wie in Fig. 15 unten links gezeigt, in über ein Schlüsselloch 38 in einen Hohlraum 50 innerhalb eines langen Schenkels 45 des benachbarten Wangenelements 35 einführbar ist, um die benachbart zueinander angeordneten Wangenelemente 35 durch eine Betätigung der Schraube 41 kraftschlüssig aneinander fixieren zu können. Die jeweilige Stufe 36 ist über die jeweilige Schraube 41 schwenkbar mit dem jeweiligen Wangenelement 35 verbunden. An dem kurzen Schenkel 42 ist statt des oben genannten pilzförmig ausgebildeten Zapfens ein weiterer Nutenstein 51 angeordnet, der auf eine weitere Schraube 44 aufgeschraubt ist, die durch den kurzen Schenkel 42 hindurchgeführt ist. Der weitere Nutenstein 51 ist über ein weiteres Schlüsselloch 38 in den Hohlraum 50 innerhalb des langen Schenkels 45 eines benachbarten Wangenelements 35 einführbar, um die benachbart zueinander angeordneten Wangenelemente 35 auch durch eine Betätigung der weiteren Schraube 40 aneinander fixieren zu können.

Fig. 16 zeigt eine schematische Darstellung eines Abschnitts eines weiteren Ausführungsbeispiels für eine erfindungsgemäße Treppe 54 im eingeklappten Zustand.

Die Treppe 54 unterscheidet sich dadurch von den in den Fign. 1 bis 15 gezeigten Ausführungsbeispielen, dass die Stufen 55 über erste Biegescharniere 56 mit der ersten Wangenstruktur 57 und über in Fig. 17 gezeigte, entsprechend ausgebildete zweite Biegescharniere mit der in Fig. 17 gezeigten zweiten Wangenstruktur schwenkbar verbunden sind.

Die Wangenstrukturen 57 können durch relativ zueinander höhenverstellbare Wangenelemente 60 gebildet sein. Durch die Biegescharniere 56 realisierte, gedachte Schwenkachsen können quer zu vertikalen Verbindungsseiten 58 und 59 der Wangenelemente 60 der jeweiligen Wangenstruktur 57 verlaufen. Die Wangenelemente 60 können im Übrigen gemäß einer der in den Fign. 1 bis 15 gezeigten Ausführungsbeispiele ausgebildet sein. Alternativ können die Wangenstrukturen 57 monolithisch ausgebildet sein.

Jedes Biegescharnier 56 ist durch ein Entfernen von Material aus einem Randabschnitt der jeweiligen Stufe 55 und/oder aus einem Randabschnitt des jeweiligen Wangenelements 60 bzw. aus einem Übergangsabschnitt der Treppe 54 gebildet, indem eine Vielzahl von Materialaussparungen 61 ausgebildet werden. Dabei können die Stufen 55 über die Biegescharniere 56 monolithisch mit den Wangenelementen 60 verbunden sein.

Fig. 17 zeigt eine schematische und perspektivische Darstellung der in Fig. 16 gezeigten Treppe 54 im ausgeklappten Zustand. Die Biegescharniere 56 und 62 sind hierzu elastisch verformt worden, wobei die Stufen 55 über die Biegescharniere 62 mit der weiteren Wangenstruktur 63 verbunden sind.

Die Erfindung ist nicht auf eine der vorbeschriebenen Ausführungsformen beschränkt, sondern in vielfältiger Weise abwandelbar.

### Bezugszeichenliste

- 1: Treppe
- 2: erste Wangenstruktur
- 3: zweite Wangenstruktur
- 4: Stufe
- 5: Wangenelement
- 6: Wangenelement
- 7: Wangenelement
- 8: Durchbrechung
- 9: erste Achse
- 10: zweite Achse
- 11: Aussparung
- 12: Schenkel
- 13: Schenkel
- 14: vertikale Verbindungsseite
- 15: Nut
- 16: Bohrung an 14
- 17: vertikale Verbindungsseite
- 18: Feder
- 19: Bohrung an 12
- 20: Bohrung an 13
- 21: Trittbereich
- 22: Lagerbereich
- 23: Durchgangsbohrung an 22
- 24: Schraube
- 25: Schraubenkopf
- 26: Schaft
- 27: Lagerabschnitt
- 28: Gewindeabschnitt
- 29: Schraube
- 30: Lagerabschnitt
- 31: Gewindeabschnitt
- 32: Gewindeabschnitt
- 33: Mitnehmerkontur
- 34: Treppe
- 35: Wangenelement
- 36: Stufe
- 37: vertikale Verbindungsseite von 35
- 38: Schlüsselloch an 37
- 39: vertikale Verbindungsseite von 35
- 40: Schraube
- 41: Schraube
- 42: kurzer Schenkel von 35
- 43: Abschnitt von 35
- 44: Steg von 35
- 45: langer Schenkel von 35
- 46: Abschnitt von 35
- 47: Strebe von 35
- 48: Stopfen von 35
- 49: Nutenstein
- 50: Hohlraum von 45
- 51: Nutenstein
- 53: Durchgangsbohrung an 48
- 54: Treppe
- 55: Stufe
- 56: Biegescharnier
- 57: Wangenstruktur von 54
- 58: vertikale Verbindungsseite von 60
- 59: vertikale Verbindungsseite von 60
- 60: Wangenelement
- 61: Materialaussparung
- 62: Biegescharnier
- 63: Wangenstruktur von 54
- 64: Wangenstruktur von 34

## Patentansprüche

1. Treppe (1, 34, 54) mit einer ersten Wangenstruktur (2, 57, 64) und einer zweiten Wangenstruktur (3, 63, 64), wobei die Wangenstrukturen (2, 3, 57, 63, 64) über Stufen (4, 36, 55) miteinander verbunden sind und jede Wangenstruktur (2, 3, 57, 63, 64) bezüglich einer Längserstreckung der jeweiligen Wangenstruktur (2, 3, 57, 63, 64) in Reihe zueinander angeordnete, paarweise miteinander verbundene Wangenelemente (5, 6, 7, 35, 60) aufweist,
**dadurch gekennzeichnet, dass**
in Höhenrichtung der jeweiligen Wangenstruktur (2, 3, 57, 63, 64) verlaufende, einander zugewandt angeordnete vertikale Verbindungsseiten (14, 17, 37, 39, 58, 59) von wenigstens einem Paar aus benachbart zueinander angeordneten Wangenelementen (5, 6, 7, 35, 60) der jeweiligen Wangenstruktur (2, 3, 57, 63, 64) über wenigstens eine in Höhenrichtung der jeweiligen Wangenstruktur (2, 3, 57, 63, 64) verlaufende Verbindung verstellbar miteinander verbunden sind.

2. Treppe (1, 34, 54) nach Anspruch 1, **dadurch gekennzeichnet, dass** die Verbindung formschlüssig und/oder kraftschlüssig ist.

3. Treppe (1) nach Anspruch 1 oder 2, **dadurch gekennzeichnet, dass**
a.) die Verbindung eine Nut-Feder-Verbindung oder eine Schwalbenschanzverbindung ist und/oder dass
b.) die Verbindung wenigstens ein Langloch und/oder wenigstens ein Schlüsselloch (38) aufweist.

4. Treppe (1, 34, 54) nach einem der vorhergehenden Ansprüche, **dadurch gekennzeichnet, dass** die über die Verbindung miteinander verbundenen Wangenelemente (5, 6, 7, 35, 60) in einer bezüglich einer Längserstreckung der Verbindung gegebenen Relativstellung über wenigstens ein Arretiermittel aneinander arretiert sind, wobei die in der Relativstellung befindlichen Wangenelemente (5, 6, 7, 35, 60) in Höhenrichtung der jeweiligen Wangenstruktur (2, 3, 57, 63, 64) versetzt zueinander angeordnet sind.

5. Treppe (1) nach Anspruch 4, **dadurch gekennzeichnet, dass** das Arretiermittel wenigstens eine Bohrung (16), die an einer vertikalen Verbindungsseite (14) des einen Wangenelements (5, 6) ausgebildet ist, und wenigstens eine Schraube (24, 29), die durch einen Abschnitt des anderen Wangenelements (5, 6, 7) hindurchführbar und in die Bohrung (16) einschraubbar ist, aufweist.

6. Treppe (1, 34, 54) nach einem der Ansprüche 1 bis 5, **dadurch gekennzeichnet, dass** an wenigstens einem Wangenelement (5, 6, 7) wenigstens eine Durchbrechung (8) ausgebildet ist.

7. Treppe (1) nach einem der Ansprüche 1 bis 6, **dadurch gekennzeichnet, dass** die Stufen (4) über erste Achsen (9) mit der ersten Wangenstruktur (2) und über zweite Achsen (10) mit der zweiten Wangenstruktur (3) schwenkbar verbunden sind, wobei die an der jeweiligen Wangenstruktur (2, 3) jeweilig angeordneten Achsen (9, 10) quer zu den vertikalen Verbindungsseiten (14, 17) der Wangenelemente (5, 6, 7) der jeweiligen Wangenstruktur (2, 3) verlaufen.

8. Treppe (1) nach Anspruch 7, **dadurch gekennzeichnet, dass** wenigstens eine Achse (9, 10) durch die Schraube (24, 29) des jeweiligen Arretiermittels gebildet ist.

9. Treppe (1) nach Anspruch 7 oder 8, **dadurch gekennzeichnet, dass** wenigstens eine Achse (9, 10) durch eine randseitig offene Aussparung (11) des jeweiligen Wangenelements (5, 6, 7) verläuft und an zwei die Aussparung (11) bildenden Schenkeln (12, 13) des Wangenelements (5, 6, 7) festgelegt ist, wobei ein Endabschnitt der über die Achse (9, 10) schwenkbar mit dem Wangenelement (5, 6, 7) verbundenen Stufe (4) in die Aussparung (11) eingreift und die Aussparung (11) senkrecht zu der Achse (9, 10) in Aufstiegsrichtung oder in Abstiegsrichtung der Treppe (1) ausgebildet ist.

10. Treppe (34) nach einem der Ansprüche 1 bis 6, **dadurch gekennzeichnet, dass** die Stufen (55) über erste Biegescharniere (56) mit der ersten Wangenstruktur (57) und über zweite Biegescharniere (62) mit der zweiten Wangenstruktur (63) schwenkbar verbunden sind, wobei durch die Biegescharniere (56, 62) realisierte, gedachte Schwenkachsen quer zu den vertikalen Verbindungsseiten (58, 59) der Wangenelemente (60) der jeweiligen Wangenstruktur (57, 63) verlaufen.

11. Treppe (1, 34, 54) nach einem der Ansprüche 1 bis 10, **dadurch gekennzeichnet, dass** die Wangenelemente (5, 35, 60) von wenigstens einer Wangenstruktur (2, 3, 57, 63, 64) gleich ausgebildet sind.

12. Treppe (54) mit einer ersten Wangenstruktur (57) und einer zweiten Wangenstruktur (63), wobei die Wangenstrukturen (57, 63) über Stufen (55) miteinander verbunden sind,
**dadurch gekennzeichnet, dass**
die Stufen (55) über erste Biegescharniere (56) mit der ersten Wangenstruktur (57) und über zweite Biegescharniere (62) mit der zweiten Wangenstruktur (63) schwenkbar verbunden sind.

13. Treppe (54) nach Anspruch 12, **dadurch gekennzeichnet, dass** das jeweilige Biegescharnier (56, 62) monolithisch mit der jeweiligen Stufe (55) und/oder mit der jeweiligen Wangenstruktur (57, 62) verbunden ist.

14. Treppe (54) nach Anspruch 13, **dadurch gekennzeichnet, dass** das jeweilige Biegescharnier (56, 62) durch wenigstens eine Materialreduzierung oder wenigstens eine Materialaussparung (61) an einem die jeweilige Stufe (55) mit der jeweiligen Wangenstruktur (57, 62) verbindenden Übergangsabschnitt gebildet ist.

15. Treppe (54) nach einem der Ansprüche 12 bis 14, **dadurch gekennzeichnet, dass** die Treppe (54) gemäß einem der Ansprüche 1 bis 6 und 11 ausgebildet ist.
